# FASCICULE DE BREVET EUROPEEN

(11) **EP 0 070 237 B1**
(45) Date de publication et mention de la délivrance du brevet: **16.10.1985**
(21) Numéro de dépôt: 82401286.8
(22) Date de dépôt: 08.07.1982
(51) Int. Cl.: B66D 3/02

(54) **Appareil de traction à ancrage par broche**
Zugvorrichtung mit Zapfenverankerung
Hauling apparatus with anchoring bolt

(30) Priorité: 10.07.1981 FR 8113620
(43) Date de publication de la demande: 19.01.1983
(73) Titulaire: TRACTEL S.A., 93170 Bagnolet (FR)
(72) Inventeur: Desplats, André, F-92100 Boulogne Billancourt (FR); Klabunde, Hans, F-78750 Mareil Marly (FR)
(74) Mandataire: Hud, Robert

## Description

L'invention concerne les appareils de traction agissant sur un cable par deux pinces auto-ser- reuses à mouvements alternatifs inverses pour assurer le halage ou le déhalage du câble.

Les appareils de ce genre, tels que celui décrit au brevet français No 914400 du 5 septembre 1945, sont généralement ancrés à un point fixe au moyen d'un crochet. Cet ancrage est efficace mais encombrant et il est apparu qu'un montage à broche offrait pratiquement les mêmes résultats pour un encombrement moindre, un poids moins élevé et un prix plus bas. Toutefois, la broche d'ammarrage doit trouver dans le carter de l'appareil des surfaces de contact suffisantes; d'autre part, dans la zone d'ancrage, la section de métal doit être compatible avec les efforts subis par le carter de l'appareil, efforts majorés d'un large coefficient de sécurité. Ceci explique que la plupart des appareils de traction munis d'une broche d'ancrage sont réalisés en fonderie et non pas en tôle emboutie.

En effet, une réalisation en tôle emboutie re- quiert la création d'une sorte de caisson nervuré dont les divers constituants doivent être solidement assemblés. Or les modes d'assemblage conventionnels, soudure ou rivetage, présentent dans ce cas divers inconvénients, en particulier la multiplication des points de corrosion dans des zones inaccessibles à la peinture ou autre mode de protection.

La présente invention a pour objet de proposer un appareil de traction à ancrage par broche qui soit conçu pour éviter les inconvénients mentionnées ci-dessus et qui offre une grande résistance en fonctionnement, en particulier sous forte charge, tout en permettant un mode de réalisation aisé.

A cet effet, selon l'invention, le carter de l'appareil de traction est constitué de deux demi-carters identiques assemblés autour d'un axe longitudinal, chaque demi-carter comprenant un demi-carter principal réalisé en tôle emboutie dans lequel sont ménagées des cheminées dont les dimensions correspondent à celles de la broche d'amarrage et de l'axe du vilebrequin de l'appareil et une pièce de renfort en tôle emboutie nervurée, montée sur le demi-carter principal, qui présente des ouvertures correspondant en diamètre et en entre-axe aux cheminées du demi-carter principal et qui coopèrent avec celles-ci. Chaque carter principal, et la pièce de renfort qui lui est associée, comporte un revêtement anti-corrosion.

Avantageusement, la broche d'amarrage destinée à s'engager dans les cheminées en regard ménagées à l'extrémité avant du carter de l'appareil de traction selon l'invention est conçue pour ne pas présenter les inconvénients des broches d'amarrage traditionnelles à fixation par filetage ou par goupille.

A cet effet la broche présente un corps cylindrique doté à une extrémité d'une tête de manoeuvre et qui comporte vers son extrémité opposée une encoche venant se verrouiller par rotation sur une partie saillante de retenue solidaire de la chape destinée à recevoir la broche afin d'empêcher le déplacement axial de celle-ci, un ressort de rappel agissant sur la broche, en position verrouillée de celle-ci, pour empêcher sa rotation.

Diamétralement opposé à l'encoche de verrouillage, l'extrémité de la broche présente un méplat d'une profondeur légèrement supérieure à la hauteur de la partie saillante de retenue de la chape de façon que la méplat s'appuie sur cette partie saillante lors de la mise en place de la broche, avant qu'une rotation de la broche d'environ 180° assure le verrouillage.

De plus, comme on prévoit généralement dans l'appareil de traction selon l'invention de placer le levier de commande de halage dans l'axe de l'appareil, c'est-à-dire entre les deux demi-carters, cette disposition implique la création d'une ouverture permettant le débattement de ce levier et, par cette ouverture, on peut craindre l'introduction de corps étrangers qui peuvent perturber le fonctionnement de l'appareil.

Pour pallier cet inconvénient l'appareil de traction selon l'invention est avantageusement muni d'un dispositif de protection qui ferme presque totalement l'ouverture du carter tout en autorisant le libre débattement du levier de halage. Le dispositif de protection présente la forme d'une pièce en matière souple, de dimensions adaptées pour obturer l'intervalle compris entre les deux demi-carters de l'appareil, qui présente à une extrémité un moyen d'accrochage à un axe fixe et à son autre extrémité un moyen de fixation à un autre axe fixe en ménageant une possibilité de mouvement longitudinal de la pièce souple par rapport à cet autre axe fixe. En particulier, cette possibilité de mouvement longitudinal est permise par une forme en boutonnière de ladite autre extrémité de la pièce souple de protection. Sur sa longueur, la pièche de protection présente une fente pour le passage du câble traversant l'appareil, ainsi qu'une ouverture permettant le passage du levier de commande de déhalage.

Pour bien faire comprendre l'invention, on en décrira ci-après des formes d'exécution et réalisation préférées, en référence au dessin schématique annexé dans lequel:
la figure 1 est une vue en coupe longitudinale de l'avant d'un demi-carter principal utilisé pour la réalisation du carter d'un appareil de traction selon l'invention;
la figure 2 est une vue en coupe longitudinale d'une pièce de renfort;
la figure 3 est une vue en coupe longitudinale de la partie avant d'un demi-carter composite;
la figure 4 est une vue en coupe longitudinale de l'assemblage de deux demi-carters composites identiques;
la figure 5 est une vue de profil d'une broche d'amarrage en position dans son logement ménagé dans le carter de l'appareil de traction selon l'invention;
la figure 6 est une vue en coupe verticale prise selon la ligne VI-VI de la figure 5;
la figure 7 est une vue en coupe verticale prise selon la ligne VII-VII de la figure 5;
la figure 8 est une vue en plan d'un dispositif de protection adaptable sur le carter de l'appareil de traction selon l'invention;
la figure 9 est une coupe prise selon la ligne IX-IX de la figure 8;
la figure 10 est une vue de côté, l'un des demi-carters ayant été enlevé, de la partie avant de l'appareil de traction selon l'invention équipé du dispositif de protection; et
la figure 11 est une vue de dessus correspondant à la figure 10.

A la figure 1, on a représenté la partie avant d'un demi-carter principal 1 obtenu en tôle emboutie et présentant vers l'intérieur une cheminée 2, destinée à recevoir une extrémité de la broche d'ancrage de l'appareil de traction selon l'invention, et une autre extrémité 3 pour la réception d'une extrémité de l'axe de pivotement du vilebrequin ou levier de halage de l'appareil. Ce demi-carter principal reçoit une protection contre la corrosion, par exemple par zingage.

La pièce de renfort 4 représentée à la figure 2, en tôle d'épaisseur suffisante et convenablement nervurée, est également réalisée par emboutissage avec des trous 5, 6 correspondant en entraxe et diamètre aux cheminées 2, 3 du demi-carter principal. Cette pièce de renfort 4 est également traitée contre la corrosion.

Comme on l'a représenté à la figure 3, la pièce de renfort 4 est ensuite montée sur le demi-carter principal, pour réaliser un demi-carter composite 7, puis on effectue un galetage intérieur des cheminées 2, 3 à l'aide d'un outillage comportant, en plus de l'outil de galetage, des moyens pour stopper l'extension des galets de telle façon qu'on obtienne des alésages présentant des cotes précises qui correspondent respectivement à la broche d'amarrage et à l'axe du vilebrequin.

Enfin, comme on l'a schématisé à la figure 4, on assemble deux demi-carters composites 7 identiques autour d'un axe de symétrie longitudinal pour protéger le mécanisme (non représenté) de l'appareil de traction.

Aux figures 5 à 7, on a plus particulièrement représenté une broche d'amarrage destinée à être positionnée dans les ouvertures du carter constituées par les cheminées 2.

La broche est une pièce monobloc qui comporte à son extrémité de droite (en regardant la figure 5) une tête 11 d'une forme permettant une prise en main aisée. Le corps 12 de la broche, de forme cylindrique, comporte vers son extrémité de gauche en regardant la figure 5 une gorge circulaire concentrique 13. Un plat 14 s'étend de l'extrémité de la broche jusqu'à la gorge 13 dans laquelle il débouche au niveau du fond de celle-ci. Egalement au niveau du fond de la gorge 13, mais diamétralement opposé par rapport au plat 14, part un fraisage 15 qui ne s'étend pas cette fois jusqu'à l'extrémité de la broche.

La broche comporte également, sous la tête 11, une gorge 16 destinée à recevoir la dernière spire d'un ressort 17, avantageusement de forme conique, dont la fonction et de solliciter le corps 12 de la broche vers la droite de la figure 5. La gorge 16 sert également au logement d'un anneau 18 pour la retenue d'un lien 19 destiné à éviter la perte de la broche. Sur le côté gauche en regardant la figure 5, une plaquette 20 est fixée à la face extérieure du carter 7 de l'appareil en masquant une portion du trou constitué par la cheminée 2 recevant la broche, l'épaisseur de cette plaquette étant inférieure à la largeur de la gorge 13 et la hauteur de la partie saillante de la plaquette étant inférieure à la profondeur de la gorge 13.

On expliquera ci-après la manoeuvre de positionnement de la broche. L'utilisateur introduit le corps 12 de la broche dans le trou 2 du carter 7, du côté opposé à la plaquette 20, le plat 14 de l'extrémités de la broche étant en regard de cette plaquette. Il pousse ensuite à fond la broche en comprimant le ressort 17 en tournant le corps 12 de la broche indifféremment à droite ou à gauche. Dès que la broche est engagée sur la-plaquette 20, l'opérateur peut cesser d'appuyer et se contenter de tourner la broche. A l'arrivée du fraisage 15 devant la plaquette 20, le ressort 17 ramène légèrement la broche vers la droite de la figure 5 et cette opération s'accompagne d'un claquement signalant que la broche se trouve correctement positionnée. La broche se trouve ainsi immobilisée en rotation et elle ne peut pas non plus subir une translation de dégagement vers la droite.

Pour le retrait de la broche, l'opérateur devra faire l'inverse des manoeuvres ayant conduit à l'introduction et au positionnement, c'est-à-dire forcer la broche vers la gauche contre l'action du ressort 17, tourner la broche pour amener le plat 14 au contact de la plaquette 20, puis retirer la broche par traction vers la droite.

En référence aux figures 8 à 11, on a représenté un dispositif de protection destiné à obturer l'extrémité avant ouverte du carter 7 de l'appareil de traction selon l'invention.

Le dispositif de protection 21 se présente sous la forme d'une pièce moulée d'un seul bloc en matière souple, par exemple en caoutchouc. La pièce 21 présente, en partant du haut des figures 8 et 9, un passage circulaire 22 destiné à fournir un second point de fixation.

Aux figures 10 et 11 on a représenté l'extrémité avant d'un appareil de traction comportant deux demi-carters 7 assemblés autour du mécanisme de l'appareil et ménageant entre eux un espace libre pour le débattement du levier de commande de halage 26 monté pivotant sur un axe transversal 27 disposé dans les cheminées 3. La pièce de protection 21, qui est d'une largeur telle qu'elle entre à frottement doux entre les deux demi-carters 7, est mise en place pour obturer l'espace libre ménagé entre ceux-ci. A cet effet le passage 22 de la pièce 21 est fixé sur l'entretoise inférieure 28 d'assemblage des demi-carters 7, alors que la partie intermédiaire du corps de la pièce 21 est guidée par une autre entretoise d'assemblage 29 et que la boutonnière 25 s'accroche sur l'entretoise d'assemblage supérieure 30. Comme on le voit au dessin, le levier de commande de halage 26 fait saillie à travers l'ouverture 24 alors que le câble 31 traverse la fente 23. Ainsi disposée, la pièce 21 protège efficacement le mécanisme contre l'introduction de tout corps étranger.

A la figure 10 on a représenté en trait plein le levier 26 et la pièce de protection 21 dans les positions correspondant à une rotation extrême du levier 26 dans un sens et, en traits mixtes, les mêmes éléments dans les positions correspondant à une rotation extrême du levier 26 dans le sens opposé. On voit ainsi le rôle joué par la boutonnière 25, qui coopère avec l'entretoise supérieure 30 et permet de limiter les déformations de la pièce 21 ainsi que l'extension de celle-ci.

On comprendra que la description ci-dessus n'a été donnée qu'à simple titre d'exemple, sans caractère limitatif, et que des adjonctions ou des modifications constructives pourraient y être apportées sans sortir du cadre de l'invention définie par les revendications qui suivent.

## Revendications

1. Appareil de traction traversé par un câble, comprenant un mécanisme à l'intérieur d'un carter formé de deux demi-carters assemblés de chaque côté d'un plan longitudinal et une broche transversale pour l'amarrage de l'appareil, caractérisé par le fait que chaque demi-carter (7) est constitué par un demi-carter principal (1) en tôle emboutie dans lequel sont ménagées des cheminées (2, 3) dont les dimensions correspondent à celles de la broche d'amarrage et de l'axe du vilebrequin de l'appareil et sur lequel est montée une pièce de renfort (4) en tôle emboutie nervurée présentant des ouvertures (5, 6) correspondant en diamètre et en entraxe aux cheminées (2,3) du demi-carter principal (1), ledit demi-carter principal (1) et ladite pièce de renfort (4) comportant chacun un revêtement anti-corrosion.

2. Appareil de traction selon la revendication 1, comprenant une broche d'amarrage positionnée dans des cheminées (2) en regard des demi-carters, caractérisé par le fait que le corps (12) de la broche présente, à l'opposé d'une tête d'actionnement (11), une partie de verrouillage comportant un évidement (15) venant engager par rotation un élément de retenue (20) solidaire du demi-carter (7), un ressort de rappel (17) agissant sur la broche pour maintenir l'engagement de l'élément de retenue (20) et de l'évidement (15).

3. Appareil de traction selon la revendication 2, caractérisé par le fait que ladite partie de verrouillage du corps de broche présente, diamétralement opposé à l'évidement (15), un plat (14) s'étendant jusqu'à l'extrémité de la broche et destiné à coopérer avec l'élément de retenue (20) pour permettre sélectivement l'introduction du corps de broche (12) dans l'ouverture (2) du demi-carter (7) ou son retrait.

4. Appareil de traction selon l'une quelconque des revendications précédentes présentant à sa partie avant une ouverture pour le débattement d'un levier de commande de halage (26) monté dans l'axe de l'appareil sur un arbre (27) disposé dans des cheminées (3) des demi-carters (7) assemblés, caractérisé par un élément de protection (21) conçu pour obturer l'intervalle compris entre les demi-carters (7) de l'appareil, ledit élément de protection (21) étant constitué en matière souple et comportant à une extrémité, pour sa fixation, un logement (22) de forme et dimension compatibles avec un axe fixe (28) et présentant un autre logement (25) permettant un mouvement longitudinal limité par rapport à un autre axe fixe (30).

5. Appareil de traction selon la revendication 4, caractérisé en ce que le logement (25) de l'élément de protection (21), permettant le déplacement longitudinal limité de celui-ci, est constitué par une boutonnière.

6. Appareil de traction selon la revendication 4 ou la revendication 5, caractérisé en ce que l'élément de protection (21) présente une ouverture (24) pour le passage du levier de commande de halage (26).

7. Appareil de traction selon l'une quelconque des revendications 4 à 6, caractérisé en ce que l'élément de protection (21) présente une fente (23) pour le passage du câble (30).

8. Appareil de traction selon l'une quelconque des revendications 4 à 7, caractérisé en ce que la fixation et le guidage de l'élément de protection (21) sont assurés par trois des entretoises d'assemblage (28,29,30) des demi-carters (7).

## Claims

1. A hauling apparatus through which a cable passes, comprising a mechanism inside a casing formed from two half casings assembled together on each side of a longitudinal plane and a transverse bolt for anchoring the apparatus, characterized by the fact that each half casing (7) is formed by a main half casing (1) made from stamped metal sheet in which are formed chimneys (2, 3) whose dimensions correspond to those of the anchoring bolt and of the shaft of the crankshaft of the apparatus and on which is mounted a strengthening piece (4) made from ribbed stamped metal sheet having openings (5, 6) corresponding in diameter and between centre spacing to the chimneys (2, 3) of the main half casing (1), said main half casing (1) and said strengthening piece (4) each comprising an anti-corrosion coating.

2. The hauling apparatus according to claim 1, comprising an anchoring bolt positioned in chimneys (2) opposite the half casings, characterized by the fact that the body (12) of the bolt, has, opposite an actuating head (11), a locking part comprising a recess (15) engaging by rotation a retaining element (20) integral with the half casing (7), a return spring (17) acting on the bolt for maintaining the engagement between the retaining element (20) and the recess (15).

3. The hauling apparatus according to claim 2, characterized by the fact that said locking part of the bolt body has, diametrically opposite the recess (15), a flat portion (14) extending to the end of the bolt and intended for cooperation with the retaining element (20) for selectively allowing the bolt body (12) to be introduced into or removed from the opening (2) of the half casing (7).

4. The hauling apparatus according to any one of the preceding claims having at its front part an opening for the free movement of a hauling control lever (26) mounted in the axis of the apparatus on a shaft (27) disposed in chimneys (3) of the assembled half casings (7), characterized by a protective element (21) designed for sealing the gap between the half casings (7) of the apparatus, said protective element (21) being formed from a flexible material and comprising at one end, for fixing same, a housing (22) having a shape and dimensions compatible with a fixed pin (28) and having another housing (25) allowing a limited longitudinal movement with respect to another fixed pin (30).

5. The hauling apparatus according to claim 4, characterized in that the housing (25) of the protective element (21), allowing the limited longitudinal movement thereof, is formed by a buttonhole aperture.

6. The hauling apparatus according to claim 4 of claim 5, characterized in that the protective element (21) has an opening (24) for passing the haulage control lever (26) therethrough.

7. The hauling apparatus according to any one of claims 4 to 6, characterized in that the protective element (21) has a slit (23) for passing the cable (30) therethrough.

8. The hauling apparatus according to any one of claims 4 to 7, characterized in that the protective element (21) is fixed and guided by three of the assembly cross pieces (28, 29, 30) of the half casings (7).

## Patentansprüche

1. Von einem Kabel durchsetzte Zugvorrichtung, die einen Mechanismus im Inneren eines Gehäuses, das aus zwei Gehäusehälften, die beidseitig einer Längsebene zusammengesetzt sind, gebildet ist, und eine querliegende Spindel für das Ankuppeln der Vorrichtung aufweist, dadurch gekennzeichnet, dass jede Gehäusehälfte (7) aus einer Hauptgehäusehälfte (1) aus Ziehblech besteht, in der Rohrstutzen (2, 3), deren Dimensionen denen der Spindel für das Ankuppeln und der Kurbelachse der Vorrichtung entsprechen, ausgespart sind, und an dem ein mit Öffnungen (5, 6), die dem Durchmesser und dem Mittenabstand der Rohrstutzen (2, 3) der Hauptgehäusehälfte (1) entsprechen, versehenes geripptes Versteifungselement (4) aus Ziehblech angebracht ist, wobei diese Hauptgehäusehälfte (1) und das Versteifungselement (4) je eine Anti-Korrosionsschicht aufweisen.

2. Zugvorrichtung nach Anspruch 1, die eine Ankuppelspindel enthält, die zwischen den gegenüberliegenden Rohrstutzen (2) der Gehäusehälften angeordnet ist, dadurch gekennzeichnet, dass der Schaft (12) der Spindel einen einem Bedienungskopf (11) gegenüberliegenden Verriegelungsbereich aufweist, der eine Ausnehmung (15) trägt, die mit einem Sperrelement (20), das mit der Gehäusehälfte (7) einstückig ist, durch Rotation entgegenkommend zusammenwirkt, wobei eine Rückstellfeder (17) auf die Spindel wirkt, um die Verbindung zwischen dem Sperrelement (20) und der Ausnehmung (15) aufrechtzuerhalten.

3. Zugvorrichtung nach Anspruch 2, dadurch gekennzeichnet, dass der Verriegelungsbereich des Spindelschaftes diametral der Ausnehmung (15) gegenüberliegend eine ebene Fläche (14) aufweist, die sich bis zum Ende der Spindel erstreckt und dafür vorgesehen ist, um mit dem Sperrelement (20) zusammenzuwirken, um wahlweise das Einführen des Spindelschaftes (12) in die Öffnung (2) der Gehäusehälfte (7) oder dessen Rückzug zu ermöglichen.

4. Zugvorrichtung nach einem der vorhergehenden Ansprüche, die an ihrem vorderen Bereich eine Öffnung für den Durchfederungsweg eines Steuerungshebels für den Zug (26) aufweist, der in der Vorrichtungsachse an einer Welle (27), die zwischen den Stutzen (3) der zusammengesetzten Gehäusehälften (7) angeordnet ist, angebracht ist, gekennzeichnet durch ein Schutzelement (21), das für das Abdecken des Zwischenraumes, der sich zwischen den Gehäusehälften (7) der Vorrichtung befindet, vorgesehen ist, wobei dieses Schutzelement (21) aus biegsamem Material besteht und an einem Ende für seine Befestigung einen in der Form und Dimension einer fixen Achse (28) angepassten Sitz (22) und einen anderen Sitz (25) aufweist, der eine Längsbewegung, die hinsichtlich einer anderen fixen Achse (30) begrenzt ist, erlaubt.

5. Zugvorrichtung nach Anspruch 4, dadurch gekennzeichnet, dass der Sitz (25) des Schutzelementes (21), der eine von demselben begrenzte Längsverschiebung erlaubt, von einem Knopfloch gebildet wird.

6. Zugvorrichtung nach Anspruch 4 oder Anspruch 5, dadurch gekennzeichnet, dass das Schutzelement eine Öffnung (24) für den Durchlauf des Steuerungshebels für den Zug (26) aufweist.

7. Zugvorrichtung nach einem der Ansprüche 4 bis 6, dadurch gekennzeichnet, dass das Schutzelement (21) einen Schlitz (23) für den Durchzug des Kabels (30) aufweist.

8. Zugvorrichtung nach einem der Ansprüche 4 bis 7, dadurch gekennzeichnet, dass die Befestigung und die Führung des Schutzelementes (21) durch drei Montagestege (28, 29, 30) der Gehäusehälften (7) gesichert sind.
